# EUROPÄISCHE PATENTANMELDUNG

(11) **EP 0 463 315 A2**
(43) Veröffentlichungstag der Anmeldung: **02.01.1992**
(21) Anmeldenummer: 91106647.0
(22) Anmeldetag: 25.04.1991
(51) Int. Cl.: A45D 20/10

(54) **Haartrockner**

(30) Priorität: 21.05.1990 DE 4016293
(71) Anmelder: Braun Aktiengesellschaft, Frankfurt am Main (DE)
(72) Erfinder: Riesebieter - Palau y Herrero, Elimar, W-6450 Hanau (DE); Imhof, Gerald, W-6000 Frankfurt am Main (DE); Schäfer, Gerhard, W-6000 Frankfurt am Main 56 (DE)

(57) **Zusammenfassung**

Es wird ein Haartrockner (10) offenbart, der ein doppelwandiges Gehäuse (12) aufweist, durch welches ein Nebenluftstrom leitbar ist. Der Haartrockner (10) weist ein zentrales, tragendes Bauteil (46) auf, an dem alle anderen Gehäuseteile des Haartrockners mittelbar oder unmittelbar befestigbar sind und ist mit einem Handgriff (30) versehen, der um eine zu einer Gehäuselängsachse (106) in etwa senkrechten Drehachse (100) um einzelne Winkelschritte verdrehbar ist.

## Beschreibung

Die Erfindung betrifft einen Haartrockner mit einem Gehäuse, welches eine Einlaß- und eine Auslaßöffnung aufweist und das Mittel zur Erzeugung eines Hauptluftstromes und Mittel zur Erwärmung des Luftstromes aufnimmt. Ein derartiger Haartrockner ist bereits aus der EP-B1 0 079 101 bekannt. Obwohl sich dieser bekannte Haartrockner in der Praxis gut bewährt hat, haben sich verschiedene Ansatzpunkte ergeben, diesen Haartrockner weiter zu vervollkommnen. Zum einen hat sich gezeigt, daß die herkömmlichen Haartrockner, insbesondere wenn sie mit Aufsätzen, wie Diffusoren, Düsen oder ähnlichem betrieben werden, eine recht hohe Temperatur an der Außenwand des Gehäuses aufweisen, die für den Benutzer unangenehm oder sogar störend ist, sobald das Gehäuse beispielsweise mit der Hand umfaßt wird. Dieses Problem stellt sich jedoch nicht nur bei mit Aufsätzen betriebenen Haartrocknern, sondern bei allen Haartrocknern, die der allgemeinen Entwicklung folgend, mit äußerst hohen Heizleistungen im Bereich über etwa 1200 Watt bis zu 2000 Watt und mehr betrieben werden. Die Forderung nach einem kompakten Aufbau des Haartrockners bei gleichzeitig hoher Heizleistung führt somit zu dem Problem, die von der Heizeinrichtung entwickelte Wärmeenergie optimal auf den Luftstrom durch das Gehäuse zu übertragen und dafür zu sorgen, daß die Gehäusewände eine für den Benutzer noch als angenehm empfundene, maximale Temperatur nicht überschreiten. Auch nach Abschalten des Haartrockners entsteht das Problem, daß die Heizung aufgrund der vorhandenen Wärmekapazität für einige Zeit weiter Wärme abstrahlt, obwohl der Luftstrom praktisch sofort nach Abschalten des Haartrockners zum Stillstand kommt. Auch diese Wärmeenergie soll hinreichend gut abgeführt werden können, und zwar unabhängig davon, in welcher Gebrauchsstellung bzw. Positionierung der Haartrockner sich momentan befindet. Auch der konstruktive Aufbau der bekannten Haartrockner läßt sich hinsichtlich der Fertigungstechnik wie auch der Stabilität weiter verbessern. Üblicherweise sind bekannte Haartrockner derart aufgebaut, daß das Gehäuse durch zwei Gehäuseteile gebildet wird, an die die Griffschalen entweder einstückig angeformt sind oder die Mittel zur Halterung des Griffes aufweisen. Dieser Aufbau erweist sich aus fertigungstechnischer Sicht wie auch aus Gründen der Stabilität des Haartrockners, insbesondere wenn dieser einen bewegbaren Griff aufweist, als nachteilig. Schließlich läßt sich die Betätigung der Schalt- und Einstellmittel der bekannten Haartrockner durch verschiedene Maßnahmen verbessern.

Der Erfindung liegt daher das Problem zugrunde, die genannten Nachteile bekannter Haartrockner zu vermeiden. Das Problem der hinreichenden Kühlung der Außenwand wird dadurch gelöst, daß das Gehäuse zwischen den Öffnungen zumindestens in einem Teilabschnitt als Doppelwand ausgebildet ist und Mittel vorgesehen sind, die einen Nebenluftstrom zwischen den Wänden der Doppelwand zulassen. Durch diese Maßnahme wird für eine hinreichende Kühlung der Außenwand des Gehäuses Sorge getragen, so daß die Temperatur der Außenwand des Gehäuses unter allen Betriebsbedingungen des Haartrockners nur eine für den Benutzer kaum merkbare, jedenfalls nicht unangenehme Temperaturerhöhung erfährt. Dadurch, daß ein Nebenluftstrom zur Kühlung eingesetzt wird, werden die aerodynamischen Eigenschaften des Haartrockners nur unwesentlich verändert, wobei der allgemein erwünschte, hohe Luftdurchsatz durch das Gehäuse des Haartrockners im wesentlichen durch den Hauptluftstrom gewährleistet wird. Dadurch, daß der Nebenluftstrom und der Hauptluftstrom eine im wesentlichen parallele Strömungsrichtung aufweisen, wobei der Nebenluftstrom auf der Überdruckseite des Gebläses vom Hauptluftstrom abgezweigt wird, wird eine Zwangskühlung der Außenwand des Gehäuses dadurch erreicht, daß der kühle Nebenluftstrom nicht über die Heizung, sondern durch den Zwischenraum zwischen der Doppelwand geleitet wird. Dieser Nebenluftstrom kann sich stromabwärts der Heizung wieder mit dem Hauptluftstrom vereinigen oder aber durch Öffnungen in der äußeren Wand des Gehäuses seitlich abgeleitet werden. Eine besonders vorteilhafte Ausführung wird durch die Maßnahme angegeben, daß die Mittel einen Nebenluftstrom mit zum Hauptluftstrom im wesentlichen entegengesetzter Strömungsrichtung zulassen, wobei der Nebenluftstrom auf der Unterdruckseite der Mittel zur Erzeugung eines Luftstromes dem Hauptluftstrom zumischbar ist. Durch diese Maßnahme wird der Zwischenraum zwischen den Wänden der Doppelwand gleichermaßen von einem kühlen Nebenluftstrom durchsetzt, der sich im Bereich der Unterdruckseite der Gebläsemittel dem Hauptluftstrom überlagert und somit insgesamt zu einer unter Umständen nur geringfügigen Erhöhung des Gesamtluftstromes durch das Gehäuse des Haartrockners beiträgt. Eine einfache konstruktive Maßnahme zur Erzeugung des Nebenluftstromes besteht darin, das Gehäuse wenigstens teilweise als doppelwandiges Gehäuse, bestehend aus einer einen Ringspalt bildenden Außenwand und Innenwand auszubilden und die Außenwand und/oder die Innenwand mit Durchbrechungen zu versehen. Dadurch, daß die Außenwand im wesentlichen im Bereich der Mittel zur Erwärmung Durchbrechungen aufweist und die Durchbrechungen der Innenwand stromaufwärts hiervon angeordnet sind, wird für die Möglichkeit einer Konvektionsströmung Sorge getragen, durch die die im Haartrockner gespeicherte Restwärme nach außen entweichen kann, ohne die Gehäuseaußenwand selbst außergewöhnlich zu erwärmen. Dadurch, daß die Durchbrechungen der Innenwand im stromaufwärtigen Bereich der Mittel zur Erzeugung des Luftstroms angeordnet sind, wird in konstruktiv überraschend einfacher Weise der in diesem Bereich der Gebläsemittel vorhandene Unterdruck zur Erzeugung eines Nebenluftstromes zwischen den Gehäusedoppelwänden ausgenutzt. Dieser Nebenluftstrom wird dem Hauptluftstrom zugemischt und trägt somit unter Umständen zu einer gewissen Erhöhung des Gesamtluftstromes bei. Dadurch, daß der Spalt zwischen einem Außenrohr und einem Innenrohr des Gehäuses über die axiale und/oder radiale Erstreckung des Gehäuses eine veränderliche Weite aufweist, kann der Volumenstrom des Nebenluftstroms örtlich gezielt eingestellt werden. Insbesondere ist es durch diese Maßnahme möglich, in Bereichen hoher Wärmebelastung des Gehäuses einen starken Nebenluftstrom und in Bereichen geringerer Wärmebelastung einen schwächeren Nebenluftstrom einzustellen. Darüber hinaus ermöglicht es diese Maßnahme, eine Kühlung der Außenwand des Gehäuses besonders in solchen Bereichen verstärkt durchzuführen, die üblicherweise während des Gebrauches vom Benutzer des Haartrockners berührt oder ergriffen werden, beispielsweise um den Haartrockner mit einem Vorsatz zu versehen oder um den unter Umständen beweglichen Griff in eine andere Griffstellung zu verdrehen. Gerade die Maßnahme, daß die Weite des Spaltes im Seitenbereich des Gehäuses größere Werte annimmt als im Kopfbereich, trägt der Tatsache Rechnung, daß der Haartrockner vom Benutzer außer im Griffbereich im wesentlichen in den Seitenbereichen ergriffen wird, um Zusatzteile auf den Haartrockner aufzusetzen oder die Griffstellung eines mit bewegbarem Griff versehenen Haartrockners zu variieren. Dadurch, daß die Weite des Spaltes vom stromabwärtigen Ende zum stromaufwärtigen Ende des Gehäuses zunimmt, wird einer gleichmäßigen Kühlung des Haartrockners über die axiale Erstreckung des Gehäuses Rechnung getragen. Eine Anordnung von Leistungshalbleiter-Bauelementen im Nebenluftstrom sorgt für eine ausreichende Kühlung dieser Elemente ohne die Strömungsdynamik hinsichtlich Volumenstrom und Geräuschentwicklung negativ zu beeinflußen.

Eine konstruktive Ausbildung eines Haartrockners mit einem doppelwandigen Gehäuse, bei dem ein Nebenluftstrom zwischen der Doppelwand erzeugt wird, die aber auch bei allen herkömmlichen Haartrockners vorteilhaft Anwendung findet, wird dadurch realisiert, daß ein Bauteil, welches Mittel zur Erzeugung eines Luftstromes umfaßt, mit den anderen Teilen des Gehäuses verrastet oder verbunden ist. Dieses Bauteil, daß im wesentlichen durch das Nachleitrad gebildet wird, dient als zentraler Träger für alle anderen Gehäusebauteile des Haartrockners, wie das Außenrohr und gegebenenfalls das Innenrohr, das Lufteintrittsgitter und die Mittel zur Halterung des unter Umständen bewegbaren oder drehbaren Griffteils. Durch diesen konstruktiven Aufbau können zum einen verschiedene Untertypen ein- und desselben Gerätes problemlos geschaffen werden, ohne für jeden einzelnen Untertyp eine Vielzahl von Produktionswerkzeugen für die einzelnen Bauteile vorsehen zu müssen. Es ist ausreichend, beispielsweise für Untertypen mit unterschiedlicher Länge der Heizung bzw. unterschiedlicher Heizleistung lediglich eine besondere Spritzgußform beispielsweise für das je nach Bedarf kürzere oder längere Außenrohr vorzusehen. Alle anderen Werkzeuge, z. B. für den Handgriff, das Nachleitrad usw. können unverändert bleiben. Darüber hinaus vereinfacht sich durch diese konstruktive Maßnahme auch der fertigungstechnische Aufbau des Haartrockners, und Kosten für die Lagerhaltung von Ersatzbauteilen werden durch deren Reduzierung verringert. Schließlich können einzelne Bauteile entsprechend den an sie gestellten mechanischen Erfordernissen ohne weiteres angepaßt bzw. abgeändert werden, ohne in das Gesamtkonzept des Aufbaus des Gerätes wesentlich eingreifen zu müssen. Eine derartige modulare Bauweise des Haartrockners läßt ein hohes Maß von Flexibilität hinsichtlich des konstruktiven Aufbaus und der fertigungstechnischen Seite zu. Dadurch, daß das Bauteil benachbart zu Leitelementen des Nachleitrades eine außenliegende taschenförmige Ausnehmung aufweist, welche ein Leistungshalbleiter-Bauelement aufnimmt, wird eine besonders vorteilhalfte Positionierung dieser Leistungsbauelemente zu deren Kühlung angegeben. Einerseits strömt der Hauptluftstrom kühlend an diesen Leistungsbauelementen vorbei, ohne daß deren Positionierung zu zusätzlichen Verwirbelungen und damit verbundenen Geräuscherhöhungen führt. Andererseits besteht die zusätzliche Möglichkeit, die Rückseite der Leistungsbauelemente dem gegebenenfalls vorhandenen Nebenluftstrom auszusetzen, wodurch eine erhöhte Kühlwirkung erzielt wird. Die Maßnahme, den Elektromotor in einer topfförmigen Aufnahme des Bauteils mittels federelastischer Elemente festzulegen, erweist sich insbesondere unter fertigungstechnischen Aspekten als vorteilhaft. Der Elektromotor ist aufgrund dieser Befestigungsmaßnahmen in äußerst einfacher Weise ein- oder auszubauen. Dadurch, daß ein Handgriff mittels einer Drehverbindung mit dem Gehäuse um eine Drehachse drehbar verbunden ist, wobei die Drehachse und eine Längsmittelachse des Handgriffs in jeder Drehstellung einen spitzen Winkel von weniger als 50^{o} bilden, wird eine äußerst vorteilhafte Ausgestaltung eines Haartrockners bezüglich seiner Gebrauchstauglichkeit angegeben. Der üblicherweise zum Gehäuse geneigt angeordnete Handgriff kann in seiner Neigung durch Drehung insbesondere derart verändert werden, daß der Handgriff zum einen in Richtung der Auslaßöffnung, zum anderen aber auch in Richtung der Einlaßöffnung oder in jede Zwischenstellung geneigt ist. Diese Möglichkeit der Veränderung der Neigung des Handgriffs relativ zum Haartrockner trägt der Tatsache Rechnung, daß die Gebrauchshaltung des Haartrockners dann unterschiedlich ist, wenn sich der Benutzer die Haare selbst mit dem Haartrockner trocknet bzw. der Benutzer einer dritten Person die Haare trocknet oder auch, daß der Handgriff in eine Transportstellung zur Verkleinerung des Haartrockners bewegt werden soll. Für die Trocknung der eigenen Haare ist eine zur Auslaßöffnung geneigte Griffstellung vorteilhafter, während für die Trocknung der Haare dritter Personen eine zur Einlaßöffnung geneigte Griffstellung eine vorteilhaftere Handhabung aufweist. Dadurch, daß der Handgriff mittelbar mit dem Bauteil der Zwischenschaltung eines Trägerteils verbunden ist, wird eine weitere, vorteilhafte konstruktive Maßnahme hinsichtlich eines modularen Aufbaues des Haartrockners angegeben. Die Maßnahme, im Bereich der Drehverbindung zwischen Handgriff und Gehäuse einen Stellring anzuordnen, dessen Drehachse im wesentliche parallel zur Drehachse des Handgriffs verläuft, macht eine Betätigung des Stellringes in jeder Positionierung des Handgriffes mit dem gleichen Betätigungselement, in der Regel also mit dem Daumen der Griffhand des Benutzers, möglich. Hierdurch wird die Einstellung von Betriebsparametern des Haartrockners durch den Benutzer wesentlich erleichtert. Dadurch, daß der Stellring über eine Innenverzahnung mit einem Stirnrad zusammenwirkt, welches ein elektrisches Bauelement, zum Beispiel ein Potentiometer betätigt, wird eine vorteilhafte Ausgestaltung zur Beeinflußung des elektrischen Schaltkreises des Haartrockners durch den Benutzer angegeben. Die benachbarte Anbringung einer Halteöse und einer Knickschutztülle an einem Bodenteil des Griffteils und die einstückige Ausbildung des Bodenteils, der Halteöse und der Knickschutztülle stellt eine fertigungstechnisch und konstruktiv einfach zu realisierende Maßnahme dar und gewährleistet andererseits, daß die Knickschutztülle auch im Falle der Aufhängung des Haartrockners an einem Haken während des Nicht-Gebrauchs immer entlastet und somit das durch die Knickschutztülle geführte Kabel keiner Beanspruchung unterworfen ist.

Einführungsbeispiel der Erfindung ist nachfolgend anhand der Beschreibung der Figuren näher erläutert.

Es zeigen:
- Fig. 1: einen Querschnitt durch das Gehäuse und den Handgriff eines Haartrockners,
- Fig. 2: einen Haartrockner der Fig. 1 gemäß der Schnittlinie A-A,
- Fig. 3: einen Haartrockner der Fig. 1 gemäß der Schnittlinie B-B und
- Fig. 4: einen Haartrockner der Fig. 1 gemäß der Schnittlinie C-C.

In den Figuren sind gleiche Teile mit gleichen Bezugsziffern bezeichnet. Dargestellt ist ein Haartrockner 10, der ein Gehäuse 12 und einen Handgriff 30 aufweist. Das Gehäuse 12 wird von einem Hauptluftstrom 13 (Fig. 3) durchsetzt, der durch eine Öffnung 14 in das Gehäuse eintritt und durch eine Öffnung 16 aus dem Gehäuse austritt. Das Gehäuse 12 nimmt Mittel 18 zur Erzeugung des Luftstroms, insbesondere ein Gebläse und Mittel 20 zur Erwärmung des Luftstroms, insbesondere eine elektrische Heizung oder auch eine Gasheizung auf. Das Gehäuse 12 wird wenigstens über einen Teilabschnitt seiner Längserstreckung oder auch radialen Erstreckung durch eine Doppelwand gebildet, die aus einer Außenwand 24 und einer Innenwand 26 besteht. Unter der Innenwand 26 ist im weiteren auch der Wandbereich eines Bauteils 46 sowie eines Einlaßtrichters 50 zu verstehen. Diese Wände bilden insgesamt ein Innenrohr 66. Die Außenwand 24 und Innenwand 26 weisen zumindestens in Teilbereichen einen Abstand zueinander auf, durch den ein Spalt 28, insbesondere ein Ringspalt gebildet wird.

Die Außenwand 24 weist Durchbrechungen 23 auf, durch die ein Nebenluftstrom 15 (Fig. 3) in den Spalt 28 eintreten kann. Über Durchbrechungen 22 der Innenwand 26 tritt der Nebenluftstrom 15 im Bereich eines Einlaßtrichters 50, der einstückig mit einem Leitelemente 49 (Fig. 4) aufweisenden Nachleitrad 48 verbunden ist, in einen vom Hauptluftstrom 13 durchströmten Innenkanal des Haartrockners 10 ein. Im Ausführungsbeispiel sind die Durchbrechungen 22 stromaufwärts eines Lüfterrades 54 im Bereich eines Einlaßtrichters 50 als Bestandteil der Innenwand 26 bzw. eines Innenrohrs 66 angeordnet, so daß durch den während des Betriebes des Haartrockners 10 in diesem Bereich vorhandenen Unterdruck der Nebenluftstrom durch Saugwirkung hervorgerufen wird. Die Nebenluft tritt durch die Durchbrechungen 23 in den Spalt 28 ein und sorgt für eine Kühlung der Doppelwand des Gehäuses 12 und von etwaigen, zwischen der Doppelwand im Bereich des Spaltes 28 angeordneten, elektronischen oder elektrischen Bauelementen. Durch diese spezielle, zum Hauptluftstrom 13 antiparallele Führung des Nebenluftstromes 15 wird neben der Kühlwirkung erreicht, daß der Gesamtluftdurchsatz des Haartrockners sich zusammensetzt aus dem Hauptluftstrom 13 und dem Nebenluftstrom 15. Eine weitere Lösung zur Erzeugung des Nebenluftstroms 15 besteht darin, die Durchbrechungen 22 auf der Druckseite des Gebläses, also stromabwärts des Lüfterrades 54 anzubringen. In diesem Fall ist die Strömungsrichtung des Nebenluftstroms 15 parallel zur Strömungsrichtung des Hauptluftstroms 13 angeordnet. Der Nebenluftstrom kann dann entweder durch Durchbrechungen des Außenrohres 68 nach außen entweichen oder aber durch nicht dargestellte Durchbrechungen des Innenrohres 66 wieder dem Hauptluftstrom 13 zugemischt werden. Auch diese beiden Lösungen zur Erzeugung des Nebenluftstromes 15 sorgen für eine ausreichende Kühlung der Außenwand 24 des Außenrohres 68 des Gehäuses 12, tragen aber nicht zu einer möglicherweise erwünschten Erhöhung des Gesamtluftstromes durch das Gehäuse 12 des Haartrockners 10 bei, und eine Erwärmung des Nebenluftstroms erfolgt nicht oder nur geringfügig.

Die Öffnung 14 für den Lufteinlaß ist mit einem Einlaßgitter 42 versehen, welches mittels einer Verriegelung 45 am Gehäuse 12 festlegbar ist. Ebenso ist die Öffnung 16 für den Luftauslaß mit einem Auslaßgitter 44 versehen. Zwischen dem Einlaßgitter 42 und der Öffnung 14 kann ein Sieb oder Filter angeordnet sind, um ein Hineinsaugen von lHaaren oder Partikeln in den Haartrockner 10 zu vermeiden. Einer Verringerung des Luftdurchsatzes durch den Haartrockner 10 infolge eines teilweise zugesetzten Filters wird durch eine antiparallele Führung des Nebenluftstroms 15 in äußerst vorteilhafter Weise entgegengewirkt, wenn der Nebenluftstrom 15 stromabwärts des Filters dem Hauptluftstrom zugemischt wird. Durch geeignete Ausbildung der Durchbrechungen 22, 23 kann eine ausreichende Kühlung der Heizung sogar noch dann sichergestellt werden, wenn das Filter überhaupt keine Luft mehr durchläßt bzw. die Öffnung 14 verschlossen ist.

Ein Bauteil 46, das im wesentlichen die Mittel 18 zur Erzeugung des Luftstromes aufnimmt, dient als zentraler Träger der weiteren Gehäuseteile des Haartrockners 10. Das Bauteil 46 weist das Nachleitrad 48 und stromaufwärts hiervon einen Einlaßtrichter 50 auf. Am Außenumfang des Nachleitrades 48 sind eine oder mehrere taschenförmige Ausnehmungen 84 angebracht, die zu kühlende Leitungshalbleiter-Bauelemente 88 aufnehmen. Durch diese Anordnung werden die Leistungsbauelemte einseitig dem kühlenden Hauptluftstrom 13 ausgesetzt, ohne die Strömungsdynamik innerhalb des Innenrohrs 66 zu verändern, da die Leistungsbauelemente durch ihre Anordnung praktisch einen Teil der Wandung des Innenrohrs 66 bilden. Andererseits können diese Leistungshalbleiter-Bauelemente 88 auf der vom Innenrohr 66 abgewandten Seite zusätzlich vom Nebenluftstrom 15 gekühlt werden, so daß insgesamt eine optimale Kühlung der Leistungsbauelemente erreicht wird.

An dem Bauelement 46 ist im Inneren des Nachleitrades 48 eine topfförmige Aufnahme 53 vorgesehen, die durch eine Ringwand 52 gebildet wird. Am Boden der topfförmigen Aufnahme 53 sind in die Aufnahme 53 hineinragende Federschenkel 56 vorgesehen, die einen Toleranzausgleich für einen in die Aufnahme 53 eingebrachten Elektromotor 62 bewirken. Angeformt an die Ringwand 52 sind Federschenkel 58, die an ihrem Schenkelende Rastnasen 60 aufweisen, die in entsprechende Ausnehmungen am Elektromotor ein- bzw. die Gehäusewand des Elektromotors 62 übergreifen und den Elektromotor in der topfförmigen Aufnahme 53 festlegen. Auf die durch eine Öffnung im Boden der topfförmigen Aufnahme 53 durchgreifende Welle 64 des Elektromotors 62 ist das Lüfterrad 54 aufgesetzt und beispielsweise durch Pressitz befestigt. Das Bauteil 46 weist an seinem stromabwärtigen und stromaufwärtigen Ende Rastungen 70 und Rastungen 72 auf, wobei mittels der Rastung 70 eine Festlegung des Innenrohrs 66 und mittels der Rastung 72 eine Festlegung eines Außenrohrs 68 am Bauteil 46 erfolgt. Führungen 82 zwischen dem Innenrohr 66 und dem Außenrohr 68 sorgen für eine sichere Fixierung der Gehäuseteile zueinander. Aber auch unabhängig vom Einsatz des Innenrohrs 66 bietet dieser konstruktive Aufbau mittels des zentralen, alle anderen Bauteile halternden Bauteils 46 die eingangs erwähnten Vorteile. Insbesondere ist hierdurch eine Prüfung und Justierung der Heizung und des Motors im eingebauten Zustand vor der Endmontage des Gerätes möglich, so daß Fehler schneller behoben werden können.

Der Spalt 28 zwischen dem Innenrohr 66 und dem Außenrohr 68 weist eine unterschiedliche Weite in Abhängigkeit von der axialen und bzw. oder radialen Erstreckung des Gehäuses 12 auf. Die Weite des Spaltes 28 nimmt in Richtung einer Längsachse 106 des Gehäuses 12 entgegen der Strömungsrichtung zu. Durch diese Maßnahme wird dafür Sorge getragen, daß der durch die einzelnen Durchbrechungen 23 angesaugte Nebenluftstrom 13 sich in etwa gleichmäßig auf die einzelnen Durchbrechungen 23 verteilt. Im Ausführungsbeispiel werden die Durchbrechungen 23 durch Langlöcher gebildet, die in Reihen bezüglich der Strömungsrichtung angeordnet sind, wobei mehrere Reihen im wesentlichen in den Seitenbereichen 96 des Gehäuses 12 vorgesehen sind. Diese spezielle Anordnung stellt jedoch ein bevorzugtes Ausführungsbeispiel dar, auch andere Anordnungen der Durchbrechungen 23 sind möglich und führen nicht aus dem Rahmen der Erfindung heraus. In Richtung des Umfanges des Gehäuses erweitert sich der Spalt 28 ausgehend vom Kopfbereich 98 hin zu den Seitenbereichen 96 des Gehäuses 12. Durch diese Maßnahme wird der Nebenluftstrom 15 verstärkt durch die Seitenbereiche 96 des Gehäuses 12 geleitet, so daß auch in diesem Bereich das Außenrohr 68 eine größere Kühlung erfährt. Der Grund für diese Maßnahme liegt darin, daß der Benutzer den Haartrockner 10 zum Auswechseln von Aufsatzteilen oder zur Drehung bzw. Bewegung des beweglichen Handgriffs 30 in der Regel in den Seitenbereichen 96 umfaßt. Die Durchbrechungen 22 des durch den Einlaßtrichter 50 gebildeten hinteren Teiles des Innenrohrs 66 bzw. der Innenwand 26 sind ebenfalls als über den Umfang des Einlaßtrichters 50 verteilte Langlöcher ausgebildet, wobei diese Anordnung dem jeweiligen Einzelfall angepaßt durch Variation geändert werden kann.

An dem dem Kopfbereich 98 abgewandten Ende des Bauteils 46 ist ein Trägerteil 74 über Verbindungsmittel 75, insbesondere über eine Schraubverbindung befestigt. Das Trägerteil 74 nimmt einen Zapfen 76 auf, der über seinen Außenumfang mit einem Rastring 77 versehen ist. Der Zapfen 76 wird von entsprechenden Ausformungen des Handgriffs 30 umfaßt, so daß eine Drehverbindung 32 zwischen dem Handgriff 30 und dem Gehäuse 12 gebildet wird. Im Inneren des Handgriffs 30 sind Rastnasen 78 vorgesehen, die in entsprechende Ausnehmungen im Rastring 77 eingreifen und als Riegelgesperre wirken. Der Handgriff 30 kann auf dem Zapfen 76 unter Überwindung einer Federkraft einer nicht dargestellten Feder zur Entriegelung und Drehung des Handgriffs 30 in Richtung einer Drehachse 100 verschoben werden. Eine Längsmittelachse 102 des Handgriffs 30 bildet mit der Drehachse 100 des Handgriffs einen Winkel von etwa 5^{o} bis etwa 50^{o}, insbesondere von etwa 20^{o}. In der in Fig. 1 gezeigten Stellung befindet sich der Handgriff in einer Gebrauchsstellung, die bevorzugt dann Anwendung findet, wenn der Benutzer den Haartrockner 10 zur Trocknung des eigenen Kopfhaares benutzt. Eine Drehung des Handgriffs 30 um 180^{o} um die Drehachse 100 führt hingegen zu einer Griffstellung, die besonders dann Anwendung findet, wenn der Benutzer des Haartrockners das Haar von Dritten, z. B. Kindern trocknet. Natürlich sind auch Zwischenstellungen zwischen dem Drehwinkel 0^{o} und und +/-180^{o} bzw. 360^{o} möglich und können vom Benutzer individuell eingestellt werden. Das Riegelgesperre sorgt dafür, daß ein eingestellter Drehwinkel des Handgriffs 30 relativ zum Gehäuse 12 nicht unbeabsichtigt verstellt werden kann. Obwohl im Ausführungsbeispiel die Drehachse 100 in etwa rechtwinklig zu einer Längsachse 106 des Gehäuses 12 angeordnet ist, kann die Drehachse auch einen Winkel von etwa 45^{o} mit der Längsachse 106 bilden. Dann besteht die Möglichkeit, den Handgriff 30 von einer Transportstellung, bei der die Achsen 102, 106 etwa parallel liegen, in einer Betriebsstellung, bei der die Achsen 102, 106 in etwa senkrecht zueinander angeordnet sind, zu bewegen.

Am Handgriff 30 ist ein linear verschiebbares Stellglied 34 zur Einstellung eines Betriebsparameters des Haartrockners vorgesehen. Des weiteren weist der Handgriff 30 Öffnungen 80 auf, die weitere Schaltmittel aufnehmen, mit denen Betriebsparameter des Haartrockners 10 einstellbar bzw. veränderbar sind. Im Bereich der Drehgelenkverbindung zwischen Handgriff 30 und Trägerteil 74 ist dieses von einem drehbaren Stellring 36 umfaßt, der eine Innenverzahnung 86 aufweist. Der Stellring 36 kann in jeder Drehstellung des Handgriff 30 vom gleichen Betätigungsorgan, im allgemeinen dem Daumen der Benutzerhand betätigt werden. Die Innenverzahnung 86 steht in Eingriff mit einem Stirnrad 38, welches ein Bauelement, insbesondere ein Potentiometer 40 verstellt, um einen Betriebsparameter des Haartrockners 10 steuern oder regeln zu können. Im Inneren einer Schale des Handgriffs 30 sind Haltestege 90 angeformt, die zur Verbindung der beiden Schalen des Handgriffs 30 dienen. Der Handgriff 30 wird bodenseitig durch ein Bodenteil 104 abgeschlossen, welches eine einstückig angeformte Knickschutztülle 92 und benachbart hierzu eine ebenfalls einstückig angeformte Halteöse 94 aufweist. Das Bodenteil 104 ist gegen ein Herausrutschen aus dem Handgriff 30 durch eine Nut-Feder-Verbindung gesichert. Dadurch, daß die Halteöse 94 nicht unmittelbar an der Knickschutztülle 92 angeformt ist, ist die Knickschutztülle 92 auch bei einer Aufbewahrung des Haartrockners 10 durch Aufhängung an einem Haken vor Zugbelastungen geschützt. Ein durch die Knickschutztülle 92 geführtes Kabel ist vor zusätzlichen Beanspruchungen während der Aufbewahrung des Haartrockners geschützt.

Insgesamt wird ein Haartrockner offenbart, der erhebliche Gebrauchsvorteile gegenüber den bekannten Haartrocknern aufweist. Insbesondere wird durch eine Nebenluftströmung zur Kühlung insbesondere der äußeren Gehäusewand und etwaiger elektronischer Bauteile eine verbesserte Handhabung erreicht. Der Anteil der Nebenluftströmung bezogen auf den Hauptluftstrom kann je nach Anwendungsfall im Bereich zwischen 5 % und 60 %, insbesondere aber bei etwa 8 bis 30 % und bevorzugt bei etwa 20 % liegen. Die Konzeption eines zentralen, tragenden Bauteils 46, an dem alle anderen Gehäuseteile des Haartrockners unmittelbar oder mittelbar befestigt sind, vereinfacht die Herstellung des Haartrockners, insbesondere auch die von Untertypen bzw. -varianten erheblich. Ein drehbarer Handgriff sorgt für einen hohen Gebrauchswert des Haartrockners, insbesondere dann, wenn mit dem Haartrockner neben den Haaren des Benutzers auch die Haare dritter Personen getrocknet werden. In Verbindung mit dem Drehgriff erweist sich ein Stellring 36 zur Variation wenigstens eines Betriebsparameters des Haartrockners als äußerst vorteilhaft, wobei dieser Stellring unabhängig von der jeweiligen Drehstellung des Handgriffs 30 immer von ein und demselben Betätigungsorgan betätigbar ist.

## Patentansprüche

1. Haartrockner (10) mit einem Gehäuse (12), das eine Öffnung (14) für den Einlaß und eine Öffnung (16) für den Auslaß eines Luftstromes aufweist, wobei in dem Gehäuse (12) Mittel (18) zur Erzeugung eines Hauptluftstromes (13) und Mittel (20) zur Erwärmung des Luftstromes angeordnet sind, dadurch gekennzeichnet, daß das Gehäuse (12) zwischen den Öffnungen (14, 16) zumindest in einem Teilabschnitt als Doppelwand (24, 26 bzw. 66, 68) ausgebildet ist und Mittel (22, 23) vorgesehen sind, die einen Nebenluftstrom (15) zwischen den Wänden (24, 26) der Doppelwand (24, 26 bzw. 66, 68) zulassen.

2. Haartrockner nach Anspruch 1, dadurch gekennzeichnet, daß die Mittel (22, 23) einen Nebenluftstrom (15) mit zum Hauptluftstrom (13) im wesentlichen paralleler Strömungsrichtung zulassen, wobei der Nebenluftstrom (15) stromabwärts der Mittel (18) zur Erzeugung des Luftstromes vom Hauptluftstrom (13) abzweigbar ist.

3. Haartrockner nach Anspruch 1, dadurch gekennzeichnet, daß die Mittel (22, 23) einen Nebenluftstrom (15) mit zum Hauptluftstrom (13) im wesentlichen entgegengesetzter Strömungsrichtung zulassen, wobei der Nebenluftstrom (15) stromaufwärts der Mittel (18) zur Erzeugung eines Luftstromes dem Hauptluftstrom (13) zumischbar ist.

4. Haartrockner nach Anspruch 1, dadurch gekennzeichnet, daß das Gehäuse (12) wenigstens teilweise als doppelwandiges Gehäuse (12), bestehend aus einer einen Spalt (28) bildenden Außenwand (24) und Innenwand (26) ausgebildet ist und die Außenwand (24) und/oder die Innenwand (26) Durchbrechungen (22, 23) aufweisen.

5. Haartrockner nach Anspruch 4, dadurch gekennzeichnet, daß die Außenwand (24) im wesentlichen im Bereich der Mittel (20) zur Erwärmung Durchbrechungen (23) aufweist und die Durchbrechungen (22) der Innenwand (26) stromaufwärts hiervon angeordnet sind.

6. Haartrockner nach Anspruch 4, dadurch gekennzeichnet, daß die Durchbrechungen (22) der Innenwand (26) im stromaufwärtigen Bereich der Mittel (18) zur Erzeugung des Luftstromes angeordnet sind.

7. Haartrockner nach Anspruch 4, dadurch gekennzeichnet, daß der Spalt (28) zwischen einem Außenrohr (68) und einem Innenrohr (66) des Gehäuses (12) über die axiale und/oder radiale Erstreckung des Gehäuses (12) eine veränderliche Weite aufweist.

8. Haartrockner nach Anspruch 7, dadurch gekennzeichnet, daß die Weite des Spaltes (28) in einem Seitenbereich (96) größere Werte annimmt als in einem Kopfbereich (98) des Gehäuses (12).

9. Haartrockner nach Anspruch 7, dadurch gekennzeichnet, daß die Weite des Spaltes (28) vom stromabwärtigen Ende zum stromaufwärtigen Ende des Gehäuses (12) zunimmt.

10. Haartrockner nach Anspruch 1, dadurch gekennzeichnet, daß Leistungshalbleiter-Bauelemente (88) im Nebenluftstrom (15) angeordnet sind.

11. Haartrockner nach Anspruch 1, gekennzeichnet durch ein Bauteil (46), welches Mittel (18) zur Erzeugung eines Luftstromes, wie einen Elektromotor (62), ein Lüfterrad (54) und ein Nachleitrad (48) umfaßt, mit dem die weiteren Teile Gehäuses (12), wie ein Innenrohr (66), ein Außenrohr (68), ein Einlaßgitter (42) und ein Trägerteil (74) bzw. ein Handgriff (30) verrastet oder insbesonder durch Schraubung verbunden sind.

12. Haartrockner nach Anspruch 11, dadurch gekennzeichnet, daß das Bauteil (46) benachbart zu Leitelementen (49) des Nachleitrades (48) eine außenliegende, taschenförmige Ausnehmung (84) aufweist, welche ein Leistungsbauelement, insbesondere ein Leistungshalbleiter-Bauelement (88) aufnimmt.

13. Haartrockner nach Anspruch 11, dadurch gekennzeichnet, daß der Elektromotor (62) in einer topfförmigen Aufnahme (53) des Bauteils (46) mittels federelastischer Elemente (56, 58, 60) festgelegt ist.

14. Haartrockner nach Anspruch 11, dadurch gekennzeichnet, daß ein Handgriff (30) mittels einer Drehverbindung (32) mit dem Gehäuse (12) um eine Drehachse (100) drehbar verbunden ist, wobei die Drehachse (100) und eine Längsmittelachse (102) des Handgriffs (30) in jeder Drehstellung einen spitzen Winkel von weniger als ungefähr 50^{o}, insbesonders von etwa 15^{o} bis 25^{o} bilden.

15. Haartrockner nach Anspruch 14, dadurch gekennzeichnet, daß der Handgriff (30) mittelbar mit dem Bauteil (46) unter Zwischenschaltung eines Trägerteils (74) verbunden ist.

16. Haartrockner nach Anspruch 14, dadurch gekennzeichnet, daß im Bereich der Drehverbindungen (32) ein Stellring (36) angeordnet ist, dessen Drehachse im wesentlichen parallel zur Drehachse (100) des Handgriffs (30) verläuft.

17. Haartrockner nach Anspruch 16, dadurch gekennzeichnet, daß der Stellring (36) über eine Innenverzahnung (86) mit einem Stirnrad (38) zusammenwirkt, welches ein elektrisches Bauelement, zum Beispiel ein Potentiometer (40) betätigt.

18. Haartrockner nach Anspruch 11, dadurch gekennzeichnet, daß eine Halteöse (94) und eine Knickschutztülle (92) benachbart zueinander an einem Bodenteil (104) des Griffteils (30) angeordnet und einstückig mit dem Bodenteil (104) verbunden sind.

19. Haartrockner nach Anspruch 1, dadurch gekennzeichnet, daß ein Handgriff (30) mittels einer Drehverbindung (32) mit dem Gehäuse (12) um eine Drehachse (100) drehbar verbunden ist, wobei die Drehachse (100) und eine Längsmittelachse (102) des Handgriffs (30) in jeder Drehstellung einen spitzen von weniger als ungefähr 45^{o}, insbesondere von etwa 15^{o} bis 25^{o} bilden.

20. Haartrockner nach Anspruch 1, dadurch gekennzeichnet, daß der Anteil des Nebenluftstroms (15) Werte zwischen 5 % und 60 %, bevorzugt zwischen 8 % und 30 %, insbesondere etwa 20 % bezogen auf den Hauptluftstrom (13) annimmt.
